# EUROPÄISCHE PATENTSCHRIFT

(11) **EP 1 283 330 B1**
(45) Veröffentlichungstag und Bekanntmachung des Hinweises auf die Patenterteilung: **16.11.2005**
(21) Anmeldenummer: 01116173.4
(22) Anmeldetag: 04.07.2001
(51) Int. Cl.: F01L 1/46, F02M 39/00, F02B 67/10

(54) **Adapter für Kraftstoffhochdruckeinspritzpumpen für benzindirekteinspritzende Hubkolbenbrennkraftmaschinen**
Adapter for a high pressure injection pump for a direct injection piston combustion engine
Adaptateur pour une pompe de injection haute pression pour un moteur à combustion à injection directe

(43) Veröffentlichungstag der Anmeldung: 12.02.2003
(73) Patentinhaber: Ford Global Technologies, LLC, Dearborn, MI 48126 (US)
(72) Erfinder: Reincke, Hans, 51491 Overath (DE); Gangel, Gunnar, Jr., 50769 Köln (DE); Bingen, Guido, 51149 Köln (DE); Kunde, Detlev, 52388 Noervenich (DE)
(74) Vertreter: Drömer, Hans-Carsten

(56) Entgegenhaltungen:
- EP-A- 0 459 466
- DE-A- 4 212 255
- DE-A- 4 301 069
- US-A- 4 754 729
- DE19826286 A
- DE4227566 A
- EP0353988 A
- US4913105 A

## Beschreibung

Die Erfindung bezieht sich auf ein System zur Befestigung von Kraftstoffhochdruckeinspritzpumpen an Zylinderköpfen von Hubkolbenbrennkraftmaschinen.

Einzylindrige Kraftstoffhochdruckeinspritzpumpen, die an Zylinderköpfen von Hubkolbenbrennkraftmaschinen befestigt sind, sind bekannt z. B. aus der DE 198 57 555. Dabei wird eine einzylindrige Kraftstoffhochdruckeinspritzpumpe von mindestens zwei zusätzlichen Nocken betätigt, die sich am Ende einer im Zylinderkopf laufenden und für die Steuerung der Gaswechselventile zuständigen Nockenwelle befinden. Diese Nocken wiederum betätigen einen Tassenstößel, der wiederum eine Kraftstoffhochdruckeinspritzpumpe antreibt, die hier direkt mit dem Zylinderkopf kraftschlüssig verbunden ist.

Diese oben beschriebene Anordnung weist mehrere Nachteile auf. Zum einen ist wegen der Anordnung der Antriebsnocken für die Kraftstoffhochdruckeinspritzpumpe am Ende der bestehenden Nockenwelle eine Vergrößerung des Zylinderkopfes nötig. Dies ist insbesondere bei im Kraftfahrzeug quereingebauten Hubkolbenbrennkraftmaschinen häufig aus Platzgründen schwer zu realisieren.

Zum anderen erfordert die Aufnahmebohrung für den Tassenstößel zum Betrieb der Kraftstoffhochdruckeinspritzpumpe zusätzliche Bearbeitungsschritte des ohnehin schon sehr aufwendig zu fertigenden Zylinderkopfes. Soll z. B. von einer schon in Serie produzierten Hubkolbenbrennkraftmaschine ohne Kraftstoffhochdruckeinspritzpumpe zusätzlich eine Variante mit Kraftstoffhochdruckeinspritzpumpe gefertigt werden, wird für den Hersteller die Teilekomplexität erhöht.

Vor diesem Hintergrund ist es die Aufgabe der vorliegenden Erfindung, die Befestigung einer Kraftstoffhochdruckeinspritzpumpe an einem Zylinderkopf einer Hubkolbenbrennkraftmaschine derart zu verbessern, daß eine Vergrößerung des Zylinderkopfes nicht notwendig ist. Außerdem soll keine zusätzliche Bearbeitung des Zylinderkopfes erforderlich sein, sowie die einfache Nachrüstbarkeit einer bereits in Produktionbefindlichen Hubkolbenbrennkraftmaschine mit einer Kraftstoffhochdruckeinspritzpumpe gewährleistet werden.

Diese Aufgabe wird erfindungsgemäß durch ein System mit den Merkmalen des Anspruches 1 gelöst. Weitere vorteilhafte Ausgestaltungen sind in den Unteransprüchen enthalten.

Der Halter zur Befestigung von Kraftstoffhochdruckeinspritzpumpen, ist so ausgebildet, daß er eine Nockenwellenlagerbrücke enthält. Gleichzeitig werden die bestehenden Bohrungen, die ursprünglich nur zur Befestigung einer Nockenwellenlagerbrücke gedacht sind, hier zur Befestigung des erfindungsgemäßen Halters verwendet. Daher sind im Vergleich zu einer Zylinderkopfvariante ohne Kraftstoffhochdruckeinspritzpumpe keine zusätzlichen Bearbeitungsschritte am Zylinderkopf nötig. Um eine ausreichende Stabilität des Halters zu gewährleisten, ist in allerdings noch ein dritter Befestigungs- oder Auflagerpunkt nötig.

Bei einer vorteilhaften Ausgestaltung der Erfindung werden zwei oder mehr Nockenwellenlagerbrücken durch den Halter zur Befestigung von Kraftstoffhochdruckeinspritzpumpen ersetzt. Dies ist eine besonders einfach zu realisierende Variante, die keine konstruktiven oder produktionstechnischen Änderungen an dem Zylinderkopf einer Hubkolbenbrennkraftmaschine erfordern.

Stand der Technik ist es, Kraftstoffhochdruckeinspritzpumpen mittels einer oder mehreren an einer Welle befindlichen Nocken anzutreiben. Dabei wird die Drehbewegung der Welle über einen oder mehrere Nocken auf einen Stößel übertragen und so in eine gewünschte Linearbewegung umgewandelt. Dieser Stößel ist üblicherweise als Tassenstößel ausgebildet, da Tassenstößel die beim Betrieb entstehenden Seitenkräfte aufnehmen können. Der Stößel treibt dann wiederum die Kraftstoffhochdruckeinspritzpumpe an. Nach der vorliegenden Erfindung hat der Halter zur Befestigung von Kraftstoffhochdruckeinspritzpumpen zusätzlich eine oder mehrere Bohrungen zur Aufnahme mindestens eines Stößels Nockenwellen-Lagerbrücken die als Halten für Aggregate dienen können sind für sich bekannt (US-A-4 913 105 , EP-A-0 353 988)

In einer weiteren Ausgestaltung der Erfindung wird der oben erwähnte Stößel von einem für den Antrieb der Gaswechselventile bereits vorhandenen Nocken der Nockenwelle betätigt. Dies hat den Vorteil, daß keine zusätzlichen Bauteile, kein zusätzlicher Platzbedarf und keine zusätzlichen Bearbeitungsschritte im Vergleich zu einer Variante ohne den erfindungsgemäßen Halter zur Befestigung von Kraftstoffhochdruckeinspritzpumpen erforderlich sind.

Bei einer weiteren vorteilhaften Ausführung befindet sich mindestens ein zusätzlicher Antriebsnocken für den Betrieb einer Kraftstoffhochdruckeinspritzpumpe auf der Nockenwelle einer Hubkolbenbrennkraftmaschine. Dadurch ist die Profilgestaltung des Antriebsnockens unabhängig von den Erfordernissen zur Betätigung der Gaswechselventile. Auch die Verwendung von zwei oder mehr Nocken ist so möglich zur Steigerung der Antriebsfrequenz der Kraftstoffhochdruckeinspritzpumpe und damit zur Erhöhung der Kraftstofförderleistung.

In einer weiteren vorteilhaften Ausgestaltung wird der Halter so dimensioniert, daß der Raum bis zu einem Zylinderkopfdeckel überbrückt wird. Bei dieser Variante kann die Hochdruckeinspritzpumpe auf der Außenseite einer Hubkolbenbrennkraftmaschine angeflanscht werden. Dies erlaubt eine einfache Montage der Hochdruckeinspritzpumpe und der zugehörigen Kraftstoff- und Elektroanschlüsse.

Die Erfindung wird anhand des in der beiliegenden Zeichnung gezeigten Ausführungsbeispiels näher erläutert. Es zeigt
- Fig. 1: eine schematische perspektivische Ansicht des erfindungsgemäßen Halters zur Befestigung von Kraftstoffhochdruckeinspritzpümpen sowie der benachbarten Teile

In Figur 1 ist ein erfihdungsgemäßer Halter 1 zur Befestigung von Kraftstoffhochdruckeinspritzpumpen 7 in einer perspektivischen Ansicht dargestellt. Weitere benachbarte Teile sind nach Art einer Explosionszeichung hinzugefügt. Zu erkennen sind eine Nockenwelle 2, mehreren Nocken 3 zur Betätigung von Gaswechselventilen, eine zusätzliche Nocke 5 zur Betätigung eines in einer Bohrung 9 laufenden Tassenstößels 4 sowie ein Teilabschnitt eines Zylinderkopfdeckels 6 mit Dichtungsplatte 10 und Dichtung 11 und eine Kraftstoffhochdruckeinspritzpumpe 7.

In der hier gezeigten Ausführung sind zwei Nockenwellenlagerbrücken 8 Bestandteil des Halters 1. Außerdem ist die Kraftstoffhochdruckeinspritzpumpe 7 hier außerhalb des Motors oberhalb des Zylinderkopfdeckels 6 montiert.

## Patentansprüche

1. System zur Befestigung von Kraftstoffhochdruckeinspritzpumpen (7) an Zylinderköpfen von Hubkolbenbrennkraftmaschinen mit
- einer Kraftstoffhochdruckeinspritzpumpe (7),
- mindestens einem Tassenstößel (4),
- einem Halter (1) zur Befestigung der Kraftstoffhochdruckeinspritzpumpe (7) am Zylinderkopf einer Hubkolbenbrennkraftmaschine, der mindestens eine Nockenwellenlagerbrücke (8) und eine oder mehrere Bohrungen (9) zur Aufnahme des mindestens einen Tassenstößels (4) enthält, und
- einer Nockenwelle (2), die mehrere Nocken (3,5) zur Betätigung von Gaswechselventilen und zur Betätigung des mindestens einen Tassenstößels (4) aufweist.

2. System nach Anspruch 1,
**dadurch gekennzeichnet, dass**
die Nocke (3) zur Betätigung des mindestens einen Tassenstößels (4) eine vorhandene Nocke (3) der Nockenwelle (2) zur Betätigung von Gaswechselventilen ist.

3. System nach Anspruch 1,
**dadurch gekennzeichnet, dass**
die Nockenwelle (2) mindestens eine zusätzliche Nocke (5) zur Betätigung des mindestens einen Tassenstößels (4) aufweist.

4. System nach einem der Ansprüche 1 bis 3,
**dadurch gekennzeichnet, dass**
der Halter (1) so dimensioniert ist, dass die Kraftstoffhochdruckeinspritzpumpe (7) außen an der Oberfläche der Hubkolbenbrennkraftmaschine anflanschbar ist.

## Claims

1. System for fastening high pressure fuel injection pumps (7) to cylinder heads of reciprocating-piston combustion engines, having
- a high pressure fuel injection pump (7),
- at least one bucket tappet (4),
- a holder (1) for fastening the high pressure fuel injection pump (7) to the cylinder head of a reciprocating-piston combustion engine, which holder contains at least one camshaft bearing bridge (8) and one or more bores (9) for accommodating the at least one bucket tappet (4), and
- a camshaft (2) which has a plurality of cams (3, 5) for actuating gas exchange valves and for actuating the at least one bucket tappet (4).

2. System according to Claim 1, **characterized in that** the cam (3) for actuating the at least one bucket tappet (4) is an existing cam (3) of the camshaft (2) for actuating gas exchange valves.

3. System according to Claim 1, **characterized in that** the camshaft (2) has at least one additional cam (5) for actuating the at least one bucket tappet (4).

4. System according to one of Claims 1 to 3, **characterized in that** the holder (1) is dimensioned in such a manner that the high pressure fuel injection pump (7) can be flange-mounted on the outside of the surface of the reciprocating-piston combustion engine.

## Revendications

1. Système de fixation de pompes d'injection de carburant à haute pression (7) sur des culasses de cylindres de moteurs alternatifs à combustion interne comprenant :
- une pompe d'injection de carburant à haute pression (7),
- au moins un poussoir à coupelle (4),
- un support (1) pour la fixation de la pompe d'injection de carburant à haute pression (7) sur la culasse de cylindre d'un moteur alternatif à combustion interne, qui contient au moins un pont de palier d'arbre à cames (8) et un ou plusieurs alésages (9) pour recevoir l'au moins un poussoir à coupelle (4), et
- un arbre à cames (2) qui présente plusieurs cames (3, 5) pour l'actionnement de soupapes d'échange gazeux et pour l'actionnement de l'au moins un poussoir à coupelle (4).

2. Système selon la revendication 1,
**caractérisé en ce que**
la came (3) pour l'actionnement de l'au moins un poussoir à coupelle (4) est une came existante (3) de l'arbre à cames (2) pour l'actionnement de soupapes d'échange gazeux.

3. Système selon la revendication 1,
**caractérisé en ce que**
l'arbre à came (2) présente au moins une came supplémentaire (5) pour l'actionnement de l'au moins un poussoir à coupelle (4).

4. Système selon l'une quelconque des revendications 1 à 3,
**caractérisé en ce que**
le support (1) est dimensionné de telle sorte que la pompe d'injection de carburant à haute pression (7) peut être bridée à l'extérieur à la surface du moteur alternatif à combustion interne.
